# EUROPÄISCHE PATENTSCHRIFT

(11) **EP 1 252 262 B1**
(45) Veröffentlichungstag und Bekanntmachung des Hinweises auf die Patenterteilung: **06.04.2005**
(21) Anmeldenummer: 01903630.0
(22) Anmeldetag: 08.01.2001
(51) Int. Cl.: C10G 69/00, C10G 51/04, C10G 55/06

(54) **VERFAHREN ZUM ERZEUGEN VON C2- UND C3- OLEFINEN AUS KOHLENWASSERSTOFFEN**
METHOD FOR PRODUCING C2 AND C3 OLEFINS FROM HYDROCARBONS
PROCEDE DE PRODUCTION D'OLEFINES C2 ET C3 A PARTIR D'HYDROCARBURES

(30) Priorität: 12.01.2000 DE 10000889
(43) Veröffentlichungstag der Anmeldung: 30.10.2002
(73) Patentinhaber: MG Technologies AG, 60325 Frankfurt am Main (DE)
(72) Erfinder: KOSS, Ulrich, 64289 Darmstadt (DE); KÖNIG, Peter, 61348 Bad Homburg (DE); ROTHAEMEL, Martin, D-60437 Frankfurt am Main (DE)
(86) Internationale Anmeldenummer: PCT/EP2001/000129
(87) Internationale Veröffentlichungsnummer: WO 2001/051590

(56) Entgegenhaltungen:
- EP-A- 0 921 179
- WO-A-98/56740
- DE-C- 4 208 907
- US-A- 5 981 819

## Beschreibung

Die Erfindung betrifft ein Verfahren zur Erzeugung von C₂- und C₃- Olefinen aus Einsatz-Kohlenwasserstoffen, indem diesen Wasserdampf beigemischt und durch thermisches Dampfkracken (Steamcracking) im Temperaturbereich von 700 bis 1000 °C ein C₂- bis C₂₀-Olefine und Diolefine enthaltendes Krackgemisch erzeugt wird.

Aus der US-A-5981819 ist ein Verfahren bekannt, bei dem man von einem C₄- bis C₇-Olefine enthaltenden Einsatz-Kohlenwasserstoff ausgeht und diesen an einem form selektiven Zeolith-Katalysator umsetzt. In der EP-A-0921179 ist ein Verfahren zum katalytischen Kracken von olefinreichem Einsatz-Kohlenwasserstoffmaterial bei einer Temperatur von 500 bis 600 °C zur Erzeugung eines ein oder mehrere Olefine enthaltenden Austrags beschrieben. Das Einsatz-Kohlenwasserstoffmaterial umfasst u.a. einen C₄-Schnitt oder C₅-Schnitt von einer Dampfkrackeinheit, wobei mindestens 95 % der C₂ bis C₃ Verbindungen des Austrags als C₂- bis C₃- Olefine vorliegen. Es besteht die Möglichkeit, das Einsatz-Kohlenwasserstoffmaterial vor dem katalytischen Kracken zur Entfernung der Diolefine durch selektive Hydrierung zu entfemen und dann das verbleibende Einsatz-Kohlenwasserstoffmaterial katalytisch zu kracken. Gegenstand der DE-A-4208907 ist ein Verfahren zur Erzeugung von Olefinen aus Einsatz-Kohlenwasserstoffen durch thermisches Kracken und Trennung der erhaltenen Krackprodukte in mehreren Schritten. Die gasförmigen Krack-Produkte werden in mindestens zwei Kompressionsstufen verdichtet, gekühlt und mindestens in einzelne Fraktionen aus Kohlenwasserstoffen mit zwei (C₂), mit der (C₃) und mit vier (C₄) C-Atomen aufgeteilt und mindestens die C₂- und die C₃- Fraktion einer selektiven Hydrierung unterworfen. Um den Mengenanteil der erzeugten Produkte variieren und erweitern zu können, werden die Einsatz-Kohlenwasserstoffe in zwei Massenströme aufgeteilt und die Massenströme bei unterschiedlichen Temperaturen und Drücken gekrackt.

Der Erfindung liegt die Aufgabe zugrunde, das eingangs beschriebene Verfahren weiter zu entwickeln und dabei mit einem als Zwischenprodukt anfallenden Kohlenwasserstoff-Gemisch arbeiten zu können, das auch höher siedende Komponenten aufweist.

Gelöst ist diese Aufgabe dadurch, dass von dem Krackgemisch durch Destillation eine erste C₂- und C₃- Olefine enthaltende Fraktion abgetrennt und ausgeleitet, eine zweite C₄- und C₆-Olefine und Diolefine, z.B. Butadien, Pentadien, Hexadien, enthaltende Fraktion abgetrennt und eine dritte aus schwereren Komponenten bestehende Fraktion abgetrennt und ausgeleitet wird, wobei von wenigstens einem Teil der zweiten Fraktion durch eine Butadien-Extraktion die Diolefine abgetrennt und ausgeleitet und/oder von wenigstens einem Teil der zweiten Fraktion die Diolefine durch partielle Hydrierung zu Olefinen, z.B. Buten, Penten, Hexen, umgewandelt werden, der Rückstand der Extraktion und/oder das Produkt der partiellen Hydrierung, die zu wenigstens 30 Gew.% aus C₄- bis C₆- Olefinen bestehen, unter Zusatz von Wasserdampf mit einer Eingangtemperatur von 300 bis 700 °C in einen eine Schüttung aus körnigem, formselektivem Katalysator enthaltenden Reaktor geleitet und ein C₂- bis C₄- Olefine enthaltendes Produktgemisch, von dem C₂- und C₃- Olefine abgetrennt werden, erzeugt wird. Die zweite aus C₄- bis C₆- Olefinen und Diolefinen bestehende Fraktion kann nur C₄- Olefine oder dazu noch C₄- Diolefine enthalten oder auch nur C₅- und C₆- Olefine und C₅- und C₆- Diolefine aufweisen. Beim Kohlenwasserstoff-Gemisch, das man in die Dampfkrackung (Steamcracking) leitet, handelt es sich z.B. um Naphtha oder Ethan. Aus der zweiten Fraktion müssen die Diolefine bis auf einen Restgehalt von vorzugsweise höchstens 5 Gew.% abgetrennt werden. Dies ist deshalb notwendig, weil die Diolefine bei der Weiterbehandlung stören, da sie zur raschen Verkokung des formselektiven Katalysators beitragen können.

Es kann zweckmäßig sein, das von Diolefinen mindestens teilweise befreite Gemisch, ganz oder teilweise zur Erzeugung von Tertiär-Butylmethylether (MTBE) zu verwenden. Zu diesem Zweck kann man wenigstens einen Teil des mindestens teilweise von Diolefinen befreiten Produkts duch eine MTBE-Synthese leiten, wobei insbesondere der Isobuten-Gehalt an einem an sich bekannten Katalysator unter Zugabe von Methanol zu MTBE umgewandelt wird. Einzelheiten der MTBE-Synthese sind beispielsweise von Verfahren der Firmen Snamprogetti und Universal Oil Products bekannt

Bei dem kömigen formselektiven Katalysator handelt es sich vorzugsweise um einen Zeolith-Katalysator vom Pentasil-Typ mit einem Atomverhältnis von Si : Al im Bereich von 10 : 1 bis 200 : 1. Ein solcher Zeolith-Katalysator ist z. B. in der EP-B-0369364 beschrieben. Es empfiehlt sich, den den Katalysator enthaltenden Reaktor bei relativ niedrigen Drücken im Bereich von 0.2 bis 3 bar, vorzugsweise 0.6 bis 1.5 bar zu betreiben. Einzelheiten sind aus der US-A-5981819 bekannt.

Ausgestaltungsmöglichkeiten des Verfahrens sind in der Zeichnung, die ein Verfahrensfließschema zeigt, erläutert.

Ein dampfförmiger Einsatz-Kohlenwasserstoff, bei dem es sich auch um ein Kohlenwasserstoff-Gemisch, z.B. Naphtha, handeln kann, wird in der Leitung (1) herangeführt, mit Wasserdampf aus der Leitung (2) gemischt und durch einen Dampfkracker (Steam- cracker) (3) geführt. Der Dampfkracker wird in an sich bekannter Weise durch Verbrennen eines Brennstoffs beheizt, wobei das zu krackende Gemisch durch indirekten Wärmeaustausch kurzzeitig auf Temperaturen im Bereich von 700 bis 1000 °C erhitzt wird. Unter diesen Bedingungen werden größere Moleküle thermisch gespalten. Man zieht in der Leitung (4) ein Krackgemisch ab, welches üblicherweise C₂- bis C₂₀-Olefine und auch noch höher siedende Komponenten enthält. In einer Destillation (5), die auch mehrstufig ausgebildet sein kann, trennt man die gewünschten Fraktionen vom zugeführten Gemisch ab. Eine erste Fraktion, die C₂- und C₂-Olefine enthält, wird in der Leitung (7) abgeführt und stellt bereits ein rohes Produkt dar. Eine zweite Fraktion, die Olefine des Bereichs C₄ bis C₆ enthält, zieht man in der Leitung (8) ab und die schwereren Komponenten fallen in der Leitung (9) an.

Um aus der zweiten Fraktion der Leitung (8) Diolefine und insbesondere Butadien mindestens teilweise zu entfernen, sind in der Zeichnung zwei Möglichkeiten dargestellt, die auch gleichzeitig genutzt werden können. Der erste Weg führt über das geöffnete Ventil (10) und die Leitung (11) zu einer Extraktion (12), in welcher Butadien entfernt wird. Diese Extraktion arbeitet in an sich bekannter Weise, zum Beispiel nach einem von der Firma BASF lizenzierten Verfahren. Extrahiertes Butadien wird durch die Leitung (13) abgeführt.

Die zweite Möglichkeit der Weiterbehandlung besteht darin, dass man die zweite Fraktion der Leitung (8) ganz oder teilweise durch das geöffnete Ventil (15) und die Leitung (16) einer Hydrierung (17) aufgibt, welcher man auch durch die Leitung (18) Wasserstoffgas zuführt. In der Hydrierung, die in an sich bekannter Weise katalytisch arbeitet, werden Diolefine zumindest teilweise zu Olefinen umgewandelt. Das Produkt der Hydrierung (17) und das Gemisch aus der Extraktion (12) führt man in der Leitung (20) zusammen und bildet ein Gemisch, das hier als Zwischenprodukt bezeichnet wird. Dieses Zwischenprodukt besteht zu mindestens 30 Gew.% und vorzugsweise mindestens 50 Gew.-% aus C₄- bis C₆-Olefinen.

Es ist ohne weiteres möglich, das Zwischenprodukt der Leitung (20) durch das geöffnete Ventil (21) ganz oder auch nur teilweise durch die Leitung (22) einem Reaktor (23) aufzugeben, um die gewünschten C₂- und C₃- Olefine zu erzeugen. Eine Verfahrensvariante besteht darin, dass man das Zwischenprodukt der Leitung (20) ganz oder teilweise durch das geöffnete Ventil (25) und die Leitung (26) in eine MTBE-Synthese (27) führt. Durch diese Synthese, die in an sich bekannter Weise arbeitet, gewinnt man MTBE, welches als Anti-Klopfmittel in Brennstoffen für Kraftmaschinen verwendet wird. MTBE wird in der Leitung (28) abgezogen. Das verbleibende Gasgemisch gelangt durch die Leitung (29) ebenfalls zum Reaktor (23).

Der Reaktor (23) enthält eine Schüttung eines körnigen, formselektiven Zeolith-Katalysators. Bei Temperaturen in der Schüttung von 300 bis 700 °C wird das in den Leitungen (22) und (29) herangeführte Einsatzmaterial weitgehend zu C₂- und C₃-Olefinen umgewandelt.

Das Produktgemisch, das aus dem Reaktor (23) kommt, wird in der Leitung (30) abgezogen und in einem Kühler (31) auf Temperaturen von etwa 30 bis 80 °C gekühlt, so dass Wasser und Benzin auskondensieren. Das kondensathaltige Gemisch gelangt durch die Leitung (32) zu einem Abscheider (33). Aus dem Abscheider zieht man durch die Leitung (34) Wasser ab, in der Leitung (35) erhält man eine organische Gasphase, und durch die Leitung (36) wird ein Produktgas abgezogen. Das Produktgas enthält die gewünschten Produkte Ethylen und Propylen. Um die Wertstoffe Ethylen und Propylen abzutrennen, kann man das Gas der Leitung (36) einer nicht dargestellten Trenneinrichtung zuführen.

Die organische Gasphase (35) wird in der Destillationskolenne (38) teilweise kondensiert und in eine gasförmige, C₄-Olefine enthaltende Phase, abgezogen durch die Leitung (39), und in eine Flüssigphase, abgezogen durch die Leitung (40), aufgetrennt.

### Beispiele:

Man arbeitet mit einer der Zeichnung entsprechenden Anlage und führt dem Steamcracker (3) pro Stunde 89 t Naphtha, 6 t Ethan und 42 t Wasserdampf zu. Die Daten der Beispiele sind teilweise berechnet, alle Zusammensetzungen (in Gew.-%) werden ohne den Wasserdampfanteil angegeben. Das den Steamcracker in der Leitung (4) mit einer Temperatur von 380°C verlassende Krackgemisch hat die in Tabelle I, Spalte A, angegebene Zusammensetzung (in Gew.%):

**Tabelle I:**

| | A | B | C | D | E | F | G |
|---|---|---|---|---|---|---|---|
| Diolefine | 6,6 | -- | 35,6 | 0,5 | -- | -- | 0,8 |
| Olefine: Ethylen | 28,9 | 52,6 | -- | -- | 18,5 | -- | -- |
| Propylen | 16,5 | 30,8 | -- | 0,1 | 78,4 | -- | 0,1 |
| 1-Buten | 1,6 | -- | 15,5 | 24,0 | -- | 8,7 | 42,7 |
| Iso-Buten | 3,0 | -- | 28,6 | 44,2 | -- | 30,1 | 0,6 |
| 2-Butene | 0,8 | -- | 7, 7 | 11,9 | -- | 28, 0 | 21,2 |
| Pentene | 0,8 | -- | -- | 0,1 | -- | -- | 0,1 |
| Paraffine | 8, 2 | 14,7 | 12,6 | 19, 2 | 2,7 | 31, 2 | 34,5 |
| Aromaten und Naphthene | 32,5 | -- | -- | -- | -- | -- | -- |
| H₂ | 1,1 | 1,9 | -- | -- | 0,4 | -- | -- |

Nach Kühlung und Fraktionierung erhält man eine erste Fraktion mit der in Tabelle I, Spalte B, angegebenen Zusammensetzung, und eine zweite Fraktion mit der Zusammensetzung der Spalte C. Diese zweite Fraktion wird auf verschiedene Weise weiterbearbeitet, die in den Beispielen 1 bis 4 beschrieben sind:

### Beispiel 1:

Man führt die zweite Fraktion bei geschlossenem Ventil (15) durch die Leitung (11) in eine an sich bekannte Butadien-Extraktion (12) und erhält ein Zwischenprodukt in der Leitung (20) mit der Zusammensetzung gemäß Tabelle I, Spalte D. Dieses Zwischenprodukt gibt man dem Reaktor (23) mit einer Eintrittstemperatur von 500°C und mit einem Gewichtsverhältnis H2O : Kohlenwasserstoffen von 1,8 : 1 auf, der Zeolith-Katalysator ist im US-Patent 5 981 819 (Beipsiele) beschrieben. In der Leitung (36) erhält man eine Produktfraktion mit der Zusammensetzung gemäß Tabelle I, Spalte E, die man zusammen mit der ersten Fraktion (Tabelle I, Spalte B) zum Gewinnen der Endprodukte Ethylen und Propylen in der gewünschten Reinheit durch eine Gaszerlegungsanlage führt. Eine zweite Produktfraktion, die man in der Leitung (39) erhält und welche die Zusammensetzung gemäß Tabelle I, spalte F, hat, wenn dem Krackgemisch der Leitung (4) zugegeben werden, wodurch die Ausbeute an Ethylen und Propylen erhöht werden kann.

### Beispiel 2:

Es wird wie in Beispiel 1 gearbeitet, doch leitet man das Zwischenprodukt der Leitung (20) bei geschlossenem Ventil (21) durch die Leitung (26) in eine an sich bekannte MTBE-Synthese (27). Dort wird Isobutylen mit Methanol zu MTBE umgesetzt und dieses Produkt durch die Leitung (28) abgezogen. Das verbleibende Gemisch, das in der Leitung (29) zum Reaktor (23) strömt, hat die in Tabelle I, Spalte G, angegebene Zusammensetzung. Die Umsetzung im Reaktor (23) erfolgt unter den gleichen Bedingungen wie im Beispiel 1, dies gilt auch für die anschließende Abtrennung von Ethylen und Propylen.

### Beispiel 3:

In der Leitung (8) fällt eine zweite Fraktion mit der in der Tabelle II, Spalte A angegebenen Zusammensetzung an (in Gew.%).

**Tabelle II**

| | A | B | C | D | E | F | G |
|---|---|---|---|---|---|---|---|
| Diolefine | 35,5 | -- | -- | -- | -- | -- | -- |
| Olefine: Ethylen | -- | -- | 18,7 | -- | -- | 18,5 | -- |
| Propylen | -- | -- | 79,0 | -- | 0,1 | 78,4 | -- |
| 1-Buten | 15,6 | 31,6 | -- | 9,6 | 43,8 | -- | 8,8 |
| Iso-Buten | 28,6 | 28,3 | -- | 33,2 | 0,6 | -- | 30,1 |
| 2-Butene | 7,7 | 26,6 | -- | 30,9 | 36,8 | -- | 28,0 |
| Pentene | -- | 0,2 | -- | -- | 0,3 | -- | -- |
| Paraffine | 12,6 | 13,3 | 2,0 | 26,3 | 18,4 | 2,7 | 33,1 |
| Andere Stoffe | -- | -- | 0,3 | -- | -- | 0,4 | -- |

Diese zweite Fraktion wird bei geschlossenem Ventil (10) durch die Leitung (16) einer partiellen Hydrierung (17) an einem im Festbett angeordneten handelsüblichen Pd/Al₂O₃-Katalysator zusammen mit Wasserstoff aus der Leitung (18) zugeführt. Das aus der Hydrierung abgezogene Gemisch hat die in der Tabelle II, Spalte B, angegebene Zusammensetzung, es wird durch die Leitungen (20) und (21) dem Reaktor (23) zugeführt. Man arbeitet im Reaktor (23) und anschließend wie im Beispiel 1 aufgezeigt, der Produktstrom der Leitung (36) hat die Zusammensetzung gemäß Tabelle II, Spalte C und in Spalte D ist die Zusammensetzung des Gasgemisches der Leitung (39) angegeben.

### Beispiel 4:

Man arbeitet zunächst wie im Beispiel 3 mit geschlossenem Ventil (10), hält nun auch das Ventil (21) geschlossen und führt das Zwischenprodukt der Leitung (20) - Tabelle II, Spalte B - in die MTBE-Synthese (27). Nach Abtrennen des produzierten MTBE zieht man in der Leitung (29) ein Gemisch mit der Zusammensetzung gemäß Tabelle II, Spalte E ab und führt es dem Reaktor (23) zu, dort arbeitet man wie im Beispiel 1 beschrieben. Die Zusammensetzung des Produkts der Leitung (36) ist in der Tabelle II in Spalte F angegeben, Spalte G gibt die Zusammensetzung in der Leitung (39) an.

## Patentansprüche

1. Verfahren zur Erzeugung von C₂- und C₃- Olefinen aus Einsatz-Kohlenwasserstoffen, indem den Einsatz-Kohelnwasserstoffen Wasserdampf beigemischt und durch thermisches Dampfkracken (Steamcracking) im Temperaturbereich von 700 bis 1000 °C ein C₂- bis C₂₀- Olefine und Diolefine enthaltendes Krackgemisch erzeugt wird, **dadurch gekennzeichnet, dass** von dem Krackgemisch durch Destillation eine erste C₂- und C₃-Olefine enthaltende Fraktion abgetrennt und ausgeleitet wird, eine zweite C₄- bis C₆-Olefine und Diolefine enthaltende Fraktion abgetrennt wird und eine dritte aus schwereren Komponenten bestehende Fraktion abgetrennt und ausgeleitet wird, von wenigstens einem Teil der zweiten Fraktion durch eine Butadien-Extraktion die Diolefine abgetrennt und ausgeleitet werden und/oder von wenigstens einen Teil der zweiten Fraktion die Diolefine durch partielle Hydrierung zu Olefinen umgewandelt werden, der Rückstand der Extraktion und/oder das Produkt der partiellen Hydrierung, die jeweils zu wenigstens 30 Gew.% aus C₄- bis C₆- Olefinen bestehen, unter Zusatz von Wasserdampf mit einer Eingangstemperatur von 300 bis 700 °C in einen eine Schüttung aus körnigem, formselektivern Katalysator enthaltenden Reaktor geleitet wird und ein C₂- bis C₄- Olefine enthaltendes Produktgemisch, von dem C₂- und C₃- Olefine abgetrennt werden, erzeugt wird.

2. Verfahren nach Anspruch 1, **dadurch gekennzeichnet, dass** mindestens ein Teil des Rückstands der Extraktion und/oder des Produkts der partiellen Hydrierung, der Isobuten enthält, in eine Synthese zur Erzeugung von Tertiär-Buthylmethylether (MTBE) geleitet und das aus der Synthese kommende restliche Gemisch in den Reaktor geleitet wird.

## Claims

1. A method for producing C₂- and C₃-olefins from feed hydrocarbons, by admixing steam to the feed hydrocarbons and producing a cracking mixture containing C₂- to C₂₀-olefins and diolefins by thermal steam cracking in a temperature range of 700 to 1000°C, **characterised in that** a first fraction containing C₂- and C₃-olefins is separated off from the cracking mixture by distillation and discharged, a second fraction containing C₄- to C₆-olefins and diolefins is separated off and a third fraction consisting of heavier constituents is separated off and discharged, the diolefins are separated off from at least part of the second fraction by a butadiene extraction and are discharged and/or the diolefins from at least part of the second fraction are converted into olefins by partial hydrogenation, the residue from the extraction and/or the product of the partial hydrogenation, which each consist of at least 30% by weight C₄- to C₆-olefins, are passed with the addition of steam at an entry temperature of 300 to 700°C into a reactor containing a bed of granular, form-selective catalyst and a product mixture containing C₂- to C₄-olefins, from which C₂- and C₃-olefins are separated off, is produced.

2. A method according to Claim 1, **characterised in that** at least part of the residue from the extraction and/or the product of the partial hydrogenation which contains isobutene is passed into a synthesis stage for producing tert. butyl methyl ether (MTBE) and the remaining mixture coming from the synthesis stage is passed into the reactor.

## Revendications

1. Production d'oléfines en C₂ et C₃ à partir d'hydrocarbures de charge, dans lequel on mélange les hydrocarbures de charge à de la vapeur d'eau et, par craquage thermique à la vapeur (steamcracking) dans la plage de température de 700 à 1000°C, on produit un mélange de craquage contenant des oléfines et des dioléfines en C₂ à C₂₀, **caractérisé en ce que** l'on sépare et retire du mélange de craquage par distillation une première fraction contenant des oléfines en C₂ et en C₃, on sépare une deuxième fraction contenant des oléfines et des dioléfines en C₄ à C₆, et on sépare et on retire une troisième fraction constituée de constituants plus lourds, on sépare et on retire les dioléfines d'au moins une partie de la deuxième fraction par une extraction au butadiène et/ou on transforme les dioléfines d'au moins une partie de la deuxième fraction par hydrogénation partielle en des oléfines, on envoie le résidu de l'extraction et/ou le produit de l'hydrogénation partielle, qui sont constitués respectivement pour au moins 30% en poids d'oléfines en C₄ à C₆, avec addition de vapeur d'eau, à une température d'entrée de 300 à 700°C dans un réacteur contenant un tas de catalyseur en grains à sélection de forme et l'on produit un mélange de produit contenant des oléfines en C₂ à C₄, dont on sépare des oléfines en C₂ et C₃.

2. Procédé suivant la revendication 1, **caractérisé en ce que** l'on envoie au moins une partie du résidu de l'extraction et/ou du produit de l'hydrogénation partielle, qui contient de l'isobutène, à une synthèse de production de l'oxyde de méthylbutyle tertiaire (OMBT), et on envoie le mélange restant provenant de la synthèse dans le réacteur.
